# EUROPÄISCHE PATENTSCHRIFT

(11) **EP 0 278 104 B1**
(45) Veröffentlichungstag und Bekanntmachung des Hinweises auf die Patenterteilung: **15.05.1991**
(21) Anmeldenummer: 87119029.4
(22) Anmeldetag: 22.12.1987
(51) Int. Cl.: A63B 67/14

(54) **Eis- oder Asphaltstock**
Ice or asphalt puck with handle
Galet pour glace ou asphalte

(30) Priorität: 07.02.1987 DE 3703729; 25.11.1987 DE 3739917
(43) Veröffentlichungstag der Anmeldung: 17.08.1988
(73) Patentinhaber: Zembrod, Xaver, Dipl.Ing., D-7798 Pfullendorf (DE)
(72) Erfinder: Zembrod, Xaver, Dipl.Ing., D-7798 Pfullendorf (DE)
(74) Vertreter: Engelhardt, Guido, Dipl.-Ing.

(56) Entgegenhaltungen:
- DE-B- 3 002 661
- DE-U- 6 812 754
- DE-U- 8 510 807

## Beschreibung

### Eis- oder Asphaltstock

Die Erfindung bezieht sich auf einen Eis- oder Asphaltstock, dessen Stiel an einer in einen Eis- oder Asphaltstockkörper eingesetzten Laufplatte auswechselbar befestigt ist.

Durch das DE-U-68 12 754 ist ein Eisstock mit auswechselbarer Laufplatte bekannt. Der Stiel des Eisstockes ist dazu an dem der Laufplatte zugekehrten Ende mit einem Querstift sowie eine auf einen Federteller einwirkenden Druckfeder ausgestattet, und in eine auf die Laufplatte aufgesetzten Platte ist eine rechteckige Ausnehmung eingearbeitet, in die der Querstift einführbar ist. Des weiteren ist an der Unterseite der Platte eine rechtwinklig zur Ausnehmung verlaufende Rastnut zur Aufnahme des Querstiftes vorgesehen. Durch eine Drehung um 90° kann somit der Querstift in der Rastnut verraset werden. Dabei ist allerdings die Druckfeder durch Auflage des Federtellers auf der Platte derart zusammenzudrücken, daß der Querstift diese untergreift.

Abgesehen davon, daß beim Einsetzen und Lösen des Stieles jeweils ein mitunter hoher Kraftaufwand zum Zusammendrücken der Druckfeder erforderlich ist, ist eine Koppelung des Stieles mit der Laufplatte nur in zwei durch die Rastnut vorbestimmten Stellungen möglich. Des weiteren ist von Nachteil, daß die Verbindung von der durch das Einsetzen des Stieles vorgespannten sich an diesem und der Platte abstützenden Druckfeder abhängig ist. Bei Schlagstößen, denen ein Eisstock ausgesetzt ist, kann demnach der Querstift aus der Rastnut herausspringen, eine sichere Halterung des Stieles ist demnach nicht gegeben.

Aufgabe der Erfindung ist es daher, einen Eis- oder Asphaltstock der vorgenannten Gattung in der Weise auszubilden, daß die Laufplatte leicht und in sehr kurzer Zeit problemlos ausgewechselt werden kann, ohne daß dazu der Stiel des Eis- oder Asphaltstockes bei einem Laufplattenwechsel um einen größeren Bereich zu drehen ist. Die Verbindung zwischen dem Stiel und der Laufplatte soll vielmehr ohne Schwierigkeiten, wenn überhaupt, durch ein Verdrehen dieser Teile um nur wenige Winkelgrade vorzunehmen sein, dennoch soll eine auch bei hohen Beanspruchungen stets sichere Koppelung des Stiels in jeder Lage gewährleistet sein.

Gemäß der Erfindung wird dies dadurch erreicht, daß zur lösbaren Verbindung des Stieles mit der Laufplatte zwei oder mehrere Spannelemente an dem Stiel angebracht sind, die zwangläufig radial verschwenkbar gelagert und mit ihren der Laufplatte zugekehrten Teilen in einer in dieser vorgesehenen Ausnehmung verspannbar sind.

Zweckmäßig ist es hierbei, die jeweils in Form eines Doppelhebels ausgebildeten Spannelemente in schlitzartige Freisparungen einer an dem Stiel befestigten Hülse einzusetzen und auf in dieser gehaltenen, senkrecht zu deren Längsachse angeordneten Gelenkbolzen, einem umlaufenden Ring oder dgl., verschwenkbar zu lagern.

Der zur verschwenkbaren Halterung der Spannelemente vorgesehene Ring ist hierbei zweckmäßigerweise in eine vorzugsweise in die Außenmantelfläche eines Ansatzes der Hülse eingearbeitete umlaufende Ringnut einzusetzen und beispielsweise durch einen Stift verdrehfest zu halten, wobei die Spannelemente mit zugeordneten Einkerbungen zur Aufnahme des Ringes versehen sein sollten.

Des weiteren ist es angebracht, die Spannelemente durch die Kraft einer auf diese einwirkenden Feder mit der Laufplatte zu verspannen.

Zur Verspannung der Spannelemente kann an deren der Laufplatte zugekehrten Teilen eine Druckfeder über ein Zwischenglied oder unmittelbar abgestützt werden, wobei bei zwei einander gegenüberliegend in der Hülse gelagerten Spannelementen zweckmäßigerweise zwischen deren in die Laufplatte eingreifenden Teilen eine Druckfeder eingesetzt werden kann.

Nach einer andersartigen Ausgestaltung kann aber auch die auf die Spannelemente einwirkende Feder konzentrisch in der Hülse angeordnet und über ein vorzugsweise verstellbares Zwischenglied an den Spannelementen abgestützt werden.

Angebracht ist es hierbei, das Zwischenglied als eine in der Hülse verschiebbare Druck- oder Zugstange auszubilden, auf die die Feder über einen Teiler oder dgl. einwirkt und die im Bereich der in die Laufplatte einschwenkbaren Teilen der Spannelemente ein Stellglied aufweist, mittels dem die Spannelemente ausschwenkbar und in Spannstellung arretiert sind.

Die Führung des Zwischengliedes kann in der Weise bewerkstelligt werden, daß dieses unmittelbar in einer in eine Zwischenwand der Hülse eingearbeitete Bohrung und im Endbereich der Hülse vorzugsweise mittels des Stellgliedes, das in konzentrisch angeordnete kreissegmentförmige Führungsflächen der Hülse und/oder zwischen die Spannelemente eingreift, verschiebbar gehalten ist.

Sehr vorteilhaft ist es auch, die Spannelemente an ihren mit der Laufplatte zusammenwirkenden Teilen auf den äußeren Flächen jeweils mit einem unmittelbar in die Laufplatte oder in eine in diese eingesetzten Buchse einschraubbaren Gewinde zu versehen, so daß eine formschlüssige Verbindung zwischen dem Stiel und der Laufplatte gegeben ist.

Zur Verstellung des Zwischengliedes kann ein auf einem Ansatzstück der Hülse begrenzt verschiebbares vorzugsweise mit einer auf der Außenmantelfläche angebrachten Riffelung ausgestattetes und feuchtigkeitsdicht geführtes Griffstück vorgesehen werden, das über einen Stift oder dgl. mit dem Zwischenglied fest verbunden ist.

Das Stellglied, das durch einen an dem Zwischenglied vorgesehenen Bund oder ein an diesem befestigtes Rohrstück oder dgl. gebildet sein kann, ist in vorteilhafter Weise über an den diesem zugekehrten Längsseiten der Spannelemente vorgesehene Kurvenflächen an diesen abgestützt.

Zur Rückführung der Spannelemente kann in einfacher Ausgestaltung an dem Zwischenglied ein Druckstück z. B. in Form eines Bundes angebracht sein, das entgegen der Kraft der an dem Zwischenglied bzw. den Spannelementen abgestützten Feder zwischen die freien vorzugsweise mit Kurvenflächen versehenen Teile der Spannelmente einführbar ist.

Zur Rückführung der Spannelemente sollten ferner an deren freien Teilen auf der Innenseite ebenfalls Kurvenflächen vorgesehen sein, zwischen die das Stellglied mittels des Zwischengliedes einführbar ist.

Die dem Stellglied und/oder dem Druckstück zugeordneten Kurvenflächen der Spannelemente sind zweckmäßigerweise als sich vorzugsweise über den jeweils nahezu gleichen Winkelbereich erstreckende konvex gekrümmte Kreissegmente auszubilden.

Um Verklemmungen zu vermeiden, sollten die mit dem Stellglied zusammenwirkenden Kurvenflächen der Spannelemente derart gegenüber den mit dem Druckstück zusammenwirkenden Kurvenflächen versetzt angeordnet sein, daß bei einer Rückführung der Spannelemente ein Freigang gegeben ist.

Außerdem ist es angezeigt, vor den Kurvenflächen jeweils eine parallel zur Verstellrichtung der Stellglieder verlaufende Geradführung vorzusehen, und die Kurvenflächen zur Führung des Stellgliedes und/oder des Druckstückes im Querschnitt konkav, vorzugsweise kreisförmig konzentrisch zur Mittelachse des Zwischengliedes gekrümmt, auszubilden.

Die dem Stellglied zugeordneten Kurvenflächen der Spannelemente können aber auch als sich über den jeweils nahezu gleichen Winkelbereich erstreckende konkav gekrümmte Kreissegmente ausgebildet werden, wobei zwischen den Kurvenflächen und/oder im Endbereich der der Laufplatte zugekehrten Teile an den Spannelementen mit dem Rohrstück des Verstellgliedes zusammenwirkende Anlageflächen vorgesehen sein sollten, die plan oder im Querschnitt kreisförmig konzentrisch zur Mittelachse des Rohrstückes gekrümmt auszubilden sind. In das Rohrstück können aber auch Aufnahmenuten zu dessen Abstützung an den Spannelementen eingearbeitet werden.

Zum Ausgleich des Stellgliedes und/oder des Druckstückes ist es angebracht, die diese tragenden Bauteile über ein Gewinde verstellbar miteinander zu verbinden.

Ferner kann die Hülse über einen angeformten Flanschansatz und einer an diesen angebrachten elastisch verformbaren Zwischenlage an dem Eisstockkörper abgestützt sein, auch sollte im Bereich der in die Laufplatte eingreifenden Spannelemente die Hülse mit einem in die Ausnehmung der Laufplatte einsetzbaren Führungsansatz versehen sein.

Wird ein Eisstock gemäß der Erfindung ausgebildet, so ist es möglich, den Stiel in kurzer Zeit und ohne Schwierigkeiten von der Laufplatte zu lösen und diese Verbindung auch in ebenso problemloser Weise wiederum herzustellen, so daß eine Laufplatte leicht von jedem Benutzer eines derartigen Eisstockes im Bedarfsfall ausgetauscht werden kann. Werden nämlich an dem Griff zwei oder mehrere Spannelemente angebracht, die zwangläufig radial verschwenkbar in einer Ausnehmung der Laufplatte verspannbar sind, so ist zur Koppelung des Griffes mit der Laufplatte dieser lediglich nach Betätigung des Stellgliedes in die Laufplatte einzustecken. Durch die Kraft von Federn werden die Spannelemente mit dieser verklemmt. Und wird außerdem an den Spannelementen ein Gewinde vorgesehen, kann durch eine Verdrehung um wenige Winkelgrade eine formschlüssige Verbindung hergestellt werden, die auch höchsten Beanspruchungen, zumal die an der Laufplatte anliegenden Spannelemente mittels des Stellgliedes arretiert werden können, gewachsen ist. Mit Hilfe des Stellgliedes oder eines Druckstückes können die Spannelemente gegebenenfalls nach Lösen der Verschraubung durch eine geringfügige Rückdrehung in die Hülse zurückgeschwenkt werden, der Griff kann in diesem Betriebszustand der Spannelemente ohne Schwierigkeiten aus der Laufplatte und dem Eisstockkörper herausgezogen bzw. in diese eingesteckt werden.

Die vorschlagsgemäße Ausgestaltung ermöglicht somit eine sehr einfache Handhabung beim Wechsel einer Laufplatte, so daß diese rasch ausgetauscht werden kann. Dennoch ist eine äußerst zuverlässige Verbindung, insbesondere wenn die mit dem Stellglied zusammenwirkenden Kurvenflächen der Spannelemente konkav gekürmmt ausgebildet werden, gegeben. Auch können die Spannelemente, um unterschiedlich ausgebildete Laufplatten verwenden zu können, mit unterschiedlichen Gewinden ausgestattet und ebenso leicht ausgetauscht werden. Durch ein derartiges Um-oder Nachrüsten wird die Verwendbarkeit gesteigert und der Anwendungsbereich vergrößert.

In der Zeichnung sind zwei Ausführungsbeispiele eines gemäß der Erfindung ausgebildeten Eisstockes dargestellt, die nachfolgend im einzelnen erläutert ist. Hierbei zeigen:
- Figur 1: einen mit einem abnehmbaren Stiel versehenen Eis- oder Asphaltstock, teilweise in einem Axialschnitt,
- Figur 2: den Eisstock nach Figur 1 in Seitenansicht,
- Figur 3: den Eisstock nach Figur 1 von unten,
- Figur 4: einen Ausschnitt im Bereich eines Spannelementes bei dem Eisstock nach Figur 1 in vergrößerter Darstellung,
- Figur 5: eine andersartige Ausgestaltung der Betätigung der Spannelemente bei dem Eisstock nach Figur 1 in einem Ausschnitt,
- Figur 6: eine weitere Ausführungsform eines mit einem abnehmbaren Stiel versehenen Eis- und Asphaltstockes, teilweise in einem Axialschnitt,
- Figur 7: den Eisstock nach Figur 6 in Seitenansicht,
- Figur 8: einen Ausschnitt im Bereich eines Spannelementes bei dem Eisstock nach Figur 6 in vergrößerter Darstellung,
- Figur 9: einen Schnitt nach der Linie IX - IX der Figur 8,
- Figur 10: eine andersartige Abstützung der Spannelemente in einer Darstellung nach Figur 8,
- Figur 11: die Ausgestaltung nach Figur 10 in Draufsicht,
- Figur 12: eine andersartige Lagerung der Spannelemente bei dem Eisstock nach Figur 7
und
- Figur 13: die Ausgestaltung nach Figur 12 in Draufsicht.

Der in den Figuren 1 und 2 dargestellte und mit 1 bezeichnete Eis- oder Asphaltstock besteht aus einem Eisstockkörper 2, einer in diesen auswechselbar eingesetzen Laufplatte 3 und einem Stiel 4, der eine in den Eisstockkörper 2 eingearbeitete Bohrung 5 durchgreift und lösbar mit der Laufplatte 3 verbunden ist. Die Laufplatte 3, die je nach Anwendungsbereich aus unterschiedlichen Materialien hergestellt sein kann, ist dazu mit einer eingesetzten Gewindebuchse 6 ausgetattet.

Am unteren Ende ist der Stiel 4 mit einer an diesem angebrachten Hülse 11 versehen, die mittels eines Ansatzstückes 18 an diesem befestigt ist. Das Ansatzstück 18 ist hierbei in ein Gewinde 19 der Hülse 11 eingeschraubt und auf einem Gewinde 20 eines Griffes 4ʹ aufgeschraubt. Des weiteren sind in die Hülse 11 in deren unteren Teil zwei einander gegenüberliegend angeordnete schlitzartige Freisparungen 14 und 15 eingearbeitet, in die zur Koppelung mit der Buchse 6 der Laufplatte 3 radial ausschwenkbare Spannelemente 21 und 22 auf Gelenkbolzen 23 gehalten sind. Selbstverständlich ist es aber auch möglich, in der Hülse drei um 120° gegeneinander versetzt angeordnete Spannelemente oder auch vier Spannelemente vorzusehen.

Die als zweiarmige Hebel ausgebildeten Spannelemente 21 und 22, deren Teile mit 24 und 25 bezeichnet sind, weisen auf den Außenflächen der Teile 24 jeweils ein Gewinde 26 auf, das in die Gewindebuchse 6 einschraubbar ist. Die nach innen gerichteten Flächen der Teile 24 und 25 sind dagegen als konvex gekrümmte Kurvenflächen 27 und 28 ausgebildet, mittels denen ein Stellglied 39 bzw. ein Druckstück 40 zusammenwirken. Das Stellglied 39 ist hierbei als Bund 39ʹ ausgebildet und an einem Zwischenglied 31 angebracht, an dem eine Druckfeder 34 abgestützt ist. Die Kraft der Druckfeder 34 wird somit auf die Spannelemente 21 und 22 übertragen.

Das Zwischenglied 31 ist durch einen Zapfen 32, an dem ein Teller 33 zur Abstützung der Druckfeder 34 angebracht ist, einer Distanzgewindestange 37, die in einer in eine Zwischenwand 12 der Hülse 11 eingearbeiteten Bohrung 13 verschiebbar geführt ist, sowie zwei Zapfen 36 und 38 gebildet. Der Zapfen 36 ist mit dem Zapfen 32 durch ein in die Distanzgewindestange 37 eingearbeitetes Gewinde 35 verbunden; in diese ist wiederum der Zapfen 38 eingeschraubt. Des weiteren ist an dem Zapfen 38 das Druckstück 40 in Form eines Bundes 40ʹ angebracht. Die Lage des Stellgliedes 39 und des Druckstückes 40 zueinander und in bezug auf die Kurvenflächen 27 und 28 der Spannelemente 21 und 22 kann somit leicht eingestellt werden.

Durch die Kraft der Druckfeder 34 wird das Zwischenglied 31 nach oben gedrückt und in dieser Lage gehalten. Dadurch werden die Spannelemente 21 und 22 nach außen geschwenkt. Und mittels des Stellgliedes 39, das durch kreissegmentartige in die Hülse 11 in deren unteren Bereich eingearbeitete Flächen 16 und 17 geführt ist, werden die Spannglieder 21 und 22 in dieser Stellung arretiert.

Um den Stiel 4, nachdem dieser durch die Bohrung 5 des Eisstockkörpers 2 gesteckt wurde, in die Gewindebüchse 6 der in diesen eingelegten Laufplatte 3 einführen zu können, sind die Spannelemente 21 und 22 nach innen zu schwenken. Dazu ist das Zwischenglied 31 entgegen der Kraft der Druckfeder 34 mit Hilfe eines Griffstückes 41 niederzudrücken. Das Griffstück 41, das auf der Außenmantelfläche mit einer Riffelung 44 ausgestattet ist, ist durch einen Stift 42 mit dem Zwischenglied 31 fest verbunden, und in das Ansatzstück 18 ist ein den Stift 42 aufnehmendes Langloch 43 eingearbeitet, so daß das Griffstück 41 und das Zwischenglied 31 um einen einstellbaren Verstellweg nach unten gedrückt werden können. Durch das mit dem Zwischenglied 31 ebenfalls fest verbundene Druckstück 40 werden dabei die Spannelemente 21 und 22 eingeschwenkt.

Die Kurvenflächen 27 und 28, mit denen das Stellglied 39 und das Druckstück 40 zusammenwirken und durch die diese geführt sind, sind, wie dies der Figur 4 entnommen werden kann, kreisbogenförmig sich jeweils über den nahezu gleichen Winkelbereich erstreckend ausgebildet, wobei der Mittelpunkt der Kurvenfläche 27 derart gegenüber dem Mittelpunkt der Kurvenfläche 28 versetzt ist, daß für das Stellglied 39 bei einer Verschiebebewegung nach unten ein Freigang gegeben ist. Dadurch werden Verzwängungen vermieden. Außerdem sind vor den Kurvenflächen 27 und 28 achsparallel zu dem Stellglied 31 verlaufende Führungsflächen 29 und 30 vorgesehen, so daß Schwenkbewegungen der Spannelemente 21 und 22 nicht sofort ausgelöst werden und diese in ihrer Lage arretiert sind.

Nach Einführen des Stiels 4 in die Bohrung 5 des Eisstockkörpers 2 kann bei niedergedrücktem Griffstück 41 somit die Hülse 11, die mit einem abgesetzten Führungsansatz 45 ausgestattet ist, in die Gewindebuchse 6 der Laufplatte 3 eingeführt werden. Mittels eines Flansches 46 und einer elastischen Zwischenlage 47 ist die Hülse 11 auf dem Eisstockkörper 2 abgestützt. Wird in dieser Lage das Griffstück 41 losgelassen, so werden die Spannelemente 21 und 22 durch die Kraft der Druckfeder 34, die über das Stellglied 39 auf diese übertragen wird, nach außen geschwenkt und deren Gewinde 26 greift in das Gegengewinde der Gewindebuchse 6 ein. Durch ein nachfolgendes Verdrehen des Griffes 4 gegenüber der Laufplatte 3 um wenige Winkelgrade kann sodann zwischen diesen eine formschlüssige Verbindung, da die Spannelemente 21 und 22 durch das zwischen diesen liegende Stellglied 39 arretiert sind, hergestellt werden. Durch Einschwenken der Spannelemente 21 und 22 mit Hilfe des Druckstückes 40 durch Niederdrücken des Zwischengliedes 31 und falls notwendig, durch geringes Zurückdrehen des Stiels 4 ist die Verbindung wiederum zu lösen. Sollte die Laufplatte 3 an dem Eisstockkörper 2 haften, kann diese mit Hilfe des Griffes 4 aus ihrem Sitz ausgestoßen werden.

Gemäß Figur 5 kann insbesondere bei einander gegenüberliegend angeordneten Spannelementen 21 und 22 zwischen diesen eine Druckfeder 48 eingesetzt werden, um deren Schwenkbewegungen nach außen auszulösen. Mit Hilfe des an dem Zwischenglied 31 angebrachten Druckstückes 40 können auch bei dieser Ausgestaltung die Spannelemente 21 und 22 entgegen der Kraft der Druckfeder 48 beim Herausnehmen und Einsetzen des Stieles 4 in die Laufplatte 3 eingeschwenkt werden. Selbstverständlich ist bei dieser Ausführungsform das an den Spannelementen 21 und 22 vorgesehene Gewinde entsprechend zu gestalten.

Der in den Figuren 6 und 7 dargestellte und mit 101 bezeichnete Eisstock ist in ähnlicher Weise gestaltet wie der Eisstock nach Figur 1 und besteht aus einem Eisstockkörper 102, einer Laufplatte 103 und einem Stiel 104, der wiederum eine in den Eisstockkörper 102 eingearbeitete Bohrung 105 durchgreift und in einer Gewindebuchse 106 verspannt ist.

Um dies zu bewerkstelligen, sind in einem Ansatz 114, einer Hülse 111 in gleichmäßig über den Umfang verteilt in diesen eingearbeiteten Schlitzen 115 verschwenkbar gelagerte Spannelemente 121 eingesetzt, die mittels eines Stellgliedes 139 betätigbar sind. Zur verschwenkbaren Lagerung der Spannelemente 121 ist bei dieser Ausführungsform, wie dies insbesondere den Figuren 8 und 9 entnommen werden kann, eine Halterung 123 vorgesehen, der in einer umlaufenden Nut 116 des Ansatzes 114 sowie in in die Spannelemente 21 eingearbeiteten Einkerbungen 122 gehalten ist. Durch einen in eine Bohrung 138 eingesteckten Stift 137 ist der Haltering 123 verdrehfest gehalten und durch eine hülsenförmige Ummantelung 117 zusätzlich gesichert.

Das Stellglied 139, das als Rohrkörper 140 ausgebildet ist, ist mit einem in einer in eine Zwischenwand 112 der Hülse 111 eingearbeiteten Bohrung 113 verschiebbar geführten Zwischenglied 131 in Form einer Zugstange 131ʹ fest verbunden, und über einen in eine Verdickung 132 eingesetzten Stift 142 ist das zapfenförmig gestaltete Zwischenglied 131 an einem Griffstück 141 befestigt, das entgegen der Kraft einer Druckfeder 134, die auf einen an dem Zwischenglied 131 angeformten Teller 133 einwirkt, auf einem mittels eines Gewindes 119 in die Hülse 111 eingeschraubten Ansatzstückes 118 verschiebbar ist. Das Ansatzstück 118, in das in einem Gewinde 120 der Griff 104ʹ des Eisstockes 101 eingeschraubt ist, ist dazu mit einer langlochartigen Freisparung 143 versehen, in der der Stift 142 geführt ist.

Die an den unteren Teilen 124 und den oberen Teilen 125 der bei der Ausgestaltung nach den Figuren 6 und 7 um 120° zueinander versetzt angeordneten Spannelementen 121 auf deren Innenseiten in diese eingearbeiteten Kurvenflächen 127 und 128 sind als konkav gekrümmte Kreisssegmente ausgebildet und zwischen diesen und am unteren Ende der Teile 124 sind Anlageflächen 129 bzw. 130 vorgesehen, die im Querschnitt kreisförmig konzentrisch zur Mittelachse des Rohrstückes 140 gekrümmt ausgebildet sind.

Wird das auf der Außenmantelfläche mit einer Riffelung 144 ausgestattete Griffstück 141 entgegen der Kraft der Druckfeder 134 nach oben gezogen, so werden die Spannelemente 121 durch das Stellglied 139, das dabaei auf die Kurvenflächen 128 einwirkt, nach innen geschwenkt und die Verbindung mit der Laufplatte 103 ist gelöst. In der gezeigten Betriebsstellung dagegen werden die Spannelemente 121, die im unteren Bereich auf der Außenseite mit einem Gewinde 126 versehen sind, durch die Kraft der Druckfeder 134 gegen die Laufplatte 103 gepreßt und in dieser Lage durch das über ein Gewinde 135 mit dem Zwischenglied 131 verbundene Stellglied 139, da die Spannelemente 121 an der Anlagefläche 130 anliegen, unverrückbar arretiert. Auch bei hohen Beanspruchungen ist demnach eine sichere Befestigung des Stiels 104 an der Laufplatte 103 gewährleistet. Zusätzlich kann durch Verdrehen des Stieles 104 um wenige Winkelgrade das Gewinde 106 der Spannelemente 121 in das Gegengewinde der Laufplatte 103 in Eingriff gebracht werden. Mit Hilfe einer Schlüsselöffnung 136 ist das Stellglied 139 bei der Verschraubung mit dem Zwischenglied 131 festzuhalten.

Zu dem gleichen Zweck können aber auch, wie dies in den Figuren 10 und 11 dargestellt ist, in das Rohrstück 140 des Stellgliedes 139 Längsnuten 148 eingearbeitet werden, in die die mit planen Anlageflächen versehenen Spannelemente 121 eingreifen. Und da diese in den Schlitzen 115 verdrehfest gehalten sind, ist auch das Stellglied 139 beim Einschrauben des Gewindeansatzes 135 des Zwischengliedes 131 in das Innengewinde 145 des Rohrstückes 140 in Umfangsrichtung gehalten.

Über einen Flansch 146 sowie eine elastische Zwischenlage 147 ist die Hülse 111 auf dem Eisstockkörper 102 abgestützt. Und da in das Griffstück 141 Dichtungen 149 eingesetzt sind, ist ausgeschlossen, daß Feuchtigkeit in das Innere des Stieles 104 gelangt.

Bei der Ausführungsvariante nach den Figuren 12 und 13 sind die Spannelemente 121ʹ auf Bolzen 123ʹ verdrehbar gelagert, und das Stellglied 139ʹ weist zwei Bunde 140ʹ und 140ʺ auf, die mit den konkav gekrümmten Führungsflächen 127 und 128 der Spannelemente 121ʹ zusammenwirken. Die Spannelemente 121ʹ werden somit durch den Bund 140ʹ des Stellgliedes 139ʹ in Spannstellung arretiert.

## Patentansprüche

1. Eis- oder Asphaltstock, dessen Stiel an einer in einen Eis- oder Asphaltstockkörper eingesetzten Laufplatte auswechselbar befestigt ist,
**dadurch gekennzeichnet,**
daß zur lösbaren Verbindung des Stiels (4; 104) mit der Laufplatte (3; 103) zwei oder mehrere Spannelemente (21, 22; 121, 121ʹ) an dem Stiel (4; 104) angebracht sind, die zwangläufig radial verschwenkbar gelagert und mit ihren der Laufplatte (3; 103) zugekehrten Teilen (24; 124) in einer in dieser vorgesehenen Ausnehmung (Buchse 6; 106) verspannbar sind.

2. Eisstock nach Anspruch 1,
**dadurch gekennzeichnet,**
daß die jeweils in Form eines Doppelhebels (Teile 24, 25; 124, 125) ausgebildeten Spannelemente (21, 22; 121, 121ʹ) in schlitzartigen Freisparungen (14, 15; 115) einer an dem Stiel (4; 104) befestigten Hülse (11; 111) eingesetzt und auf in dieser gehaltenen senkrecht zu deren Längsachse angeordneten Gelenkbolzen (23; 123ʹ), einem umlaufenden Ring (123) oder dgl. verschwenkbar gelagert sind.

3. Eisstock nach Anspruch 1 oder 2,
**dadurch gekennzeichnet,**
daß der zur verschwenkbaren Halterung der Spannelemente (121) vorgesehene Ring (123) in einer vorzugsweise in die Außenmantelfläche eines Ansatzes (114) der Hülse (111) eingearbeiteten umlaufenden Ringnut (116) eingesetzt und beispielsweise durch einen Stift (137) verdrehfest gehalten ist und daß die Spannelemente (121) zugeordnete Einkerbungen (122) zur Aufnahme des Ringes (123) aufweisen.

4. Eisstock nach einem oder mehreren der
Ansprüche 1 bis 3,
**dadurch gekennzeichnet,**
daß die Spannelemente (21, 22; 121, 121ʹ) durch die Kraft einer auf diese einwirkenden Feder (34; 48; 134) mit der Laufplatte (3; 103) verspannbar sind.

5. Eisstock nach Anspruch 4,
**dadurch gekennzeichnet,**
daß zur Verspannung der Spannelemente (21, 22; 121, 121ʹ) an deren der Laufplatte (3; 103) zugekehrten Teilen (24; 124) eine Druckfeder (34; 48; 134) über ein Zwischenglied (31; 131) oder unmittelbar abgestützt ist.

6. Eisstock nach Anspruch 5,
**dadurch gekennzeichnet,**
daß bei zwei einander gegenüberliegend in der Hülse (11) gelagerten Spannelementen (21, 22) zwischen deren in die Laufplatte (3) eingreifenden Teilen (24) eine Druckfeder (48) eingesetzt ist.

7. Eisstock nach Anspruch 4 oder 5,
**dadurch gekennzeichnet,**
daß die auf die Spannelemente (21, 22; 121, 121ʹ) einwirkende Feder (34; 134) konzentrisch in der Hülse (11; 111) angeordnet und über ein vorzugsweise verstellbares Zwischenglied (31; 131) an den Spannelementen (21, 22; 121, 121ʹ) abgestützt ist.

8. Eisstock nach Anspruch 7,
**dadurch gekennzeichnet,**
daß das Zwischenglied (31; 131) als eine in der Höhe verschiebbare Druck- oder Zugstange (32, 36, 38; 131ʹ) ausgebildet ist, auf die die Feder (34; 124) über einen Teller (33; 133) oder dgl. einwirkt und die im Bereich der in die Laufplatte (3; 103) einschwenkbaren Teilen (24; 124) der Spannelemente (21, 22; 121, 121ʹ) ein Stellglied (39; 139; 139ʹ) aufweist, mittels dem die Spannelemente (21, 22; 121, 121ʹ) ausschwenkbar und in Spannstellung arretiert sind.

9. Eisstock nach Anspruch 7 oder 8,
**dadurch gekennzeichnet,**
daß das Zwischenglied (31; 131) vor den Spannelementen (21, 22; 121, 121ʹ) in einer in eine Zwischenwand (12; 112) der Hülse (11; 111) eingearbeiteten Bohrung (13; 113) und im Endbereich der Hülse (11; 111) vorzugsweise mittels des Stellgliedes (39), das in konzentrisch angeordnete kreissegmentförmige Führungsflächen (16, 17) der Hülse (11) und/oder zwischen die Spannelemente (121, 121ʹ) eingreift, verschiebbar gehalten ist.

10. Eisstock nach einem oder mehreren der
Ansprüche 1 bis 9,
**dadurch gekennzeichnet,**
daß die Spannelemente (21, 22; 121) an ihren mit der Laufplatte (3; 103) zusammenwirkenden Teilen (24; 124) auf den äußeren Flächen jeweils mit einem unmittelbar in die Laufplatte (3; 103) oder in eine in diese eingesetzte Buchse (6; 106) einschraubbaren Gewinde (26; 126) versehen sind.

11. Eisstock nach einem oder mehreren der
Ansprüche 1 bis 10,
**dadurch gekennzeichnet,**
daß zur Verstellung des Zwischengliedes (31; 131) ein auf einem Ansatzstück (18; 118) der Hülse (11; 111) begrenzt verschiebbares vorzugsweise mit einer auf der Außenmantelfläche angebrachten Riffelung (44; 144) ausgestattetes und feuchtigkeitsdicht geführtes Griffstück (41; 141) vorgesehen ist, das über einen Stift (42; 142) oder dgl. mit dem Zwischenglied (31; 131) fest verbunden ist.

12. Eisstock nach einem oder mehreren der
Ansprüche 1 bis 11,
**dadurch gekennzeichnet,**
daß das Stellglied (39; 139) über an den diesem zugekehrten Längsseiten der Spannelemente (21, 22; 121) vorgesehenen Kurvenflächen (27; 127) an diesen abgestützt ist.

13. Eisstock nach einem oder mehreren der
Ansprüche 1 bis 12,
**dadurch gekennzeichnet,**
daß das Stellglied (39; 139) durch einen an dem Stellglied (31; 131) vorgesehenen Bund (39ʹ) oder ein an diesem befestigtes Rohrstück (140) oder dgl. gebildet ist.

14. Eisstock nach einem oder mehreren der
Ansprüche 1 bis 13,
**dadurch gekennzeichnet,**
daß zur Rückführung der Spannelemente (21, 22; 121) an dem Zwischenglied (31; 131) ein Druckstück (40; 140) z. B. in Form eines Bundes (40ʹ) angebracht ist, das entgegen der Kraft der an dem Zwischenglied (31; 131) bzw. den Spannelementen (21, 22;) abgestützten Feder (34; 48) zwischen die freien vorzugsweise mit Kurvenflächen (28) versehen Teilen (25) der Spannelemente (21, 22; 121) einführbar ist.

15. Eisstock nach einem oder mehreren der
Ansprüche 1 bis 13,
**dadurch gekennzeichnet,**
daß zur Rückführung der Spannelemente (121) an deren freien Teilen (125) auf der Innenseite Kurvenflächen (128) vorgesehen sind, zwischen die das Stellglied (139) mittels des Zwischengliedes (131) einführbar ist.

16. Eisstock nach Anspruch 12 oder 14,
**dadurch gekennzeichnet,**
daß die dem Stellglied (39) und/oder dem Druckstück (40) zugeordneten Kurvenflächen (27, 28) der Spannelemente (21, 22) als sich vorzugsweise über den jeweils nahezu gleichen Winkelbereich erstreckende konvex gekrümmte Kreissegmente ausgebildet sind.

17. Eisstock nach Anspruch 16,
**dadurch gekennzeichnet,**
daß die mit dem Stellglied (39) zusammenwirkenden Kurvenflächen (27) der Spannelemente (21, 22) derart gegenüber den mit dem Druckstück (40) zusammenwirkenden Kurvenflächen (28) versetzt angeordnet sind, daß bei einer Rückführung der Spannelemente (21, 22) ein Freigang gegeben ist.

18. Eisstock nach Anspruch 16 oder 17,
**dadurch gekennzeichnet,**
daß vor den Kurvenflächen (27, 28) der Spannelemente (21, 22) jeweils eine achsparallel zur Verstellrichtung des Stellgliedes (39) verlaufende Geradführung (29, 30) vorgesehen ist.

19. Eisstock nach einem oder mehreren der
Ansprüche 16 bis 18,
**dadurch gekennzeichnet,**
daß die Kurvenflächen (27, 28) zur Führung des Stellgliedes (39) und/oder des Druckstückes (40) im Querschnitt konkav, vorzugsweise kreisförmig konzentrisch zur Mittelachse des Zwischengliedes (31) gekrümmt, ausgebildet sind.

20. Eisstock nach Anspruch 12 oder 15,
**dadurch gekennzeichnet,**
daß die dem Stellglied (139) zugeordneten Kurvenflächen (127, 128) der Spannelemente (121) als sich über den jeweils nahezu gleichen Winkelbereich erstreckende konkav gekrümmte Kreissegmente ausgebildert sind.

21. Eisstock nach Anspruch 20,
**dadurch gekennzeichnet,**
daß zwischen den Kurvenflächen (127, 128) der Spannelemente (121) und/oder im Endbereich der der Laufplatte (103) zugekehrten Teile (124) an den Spannelementen (121) mit dem Rohrstück (140) des Verstellglieses (139) zusammenwirkende Anlageflächen (129, 130) vorgesehen sind.

22. Eisstock nach Anspruch 21,
**dadurch gekennzeichnet,**
daß die Anlageflächen (129, 130) der Spannelemente (121) im Querschnitt plan oder kreisförmig konzentrisch zur Mittelachse des Rohrstückes (140) des Verstellgliedes (139) gekrümmt ausgebildet und daß in das Rohrstück (140) Aufnahmenuten (148) zu dessen Abstützung an den Spannelementen (121) eingearbeitet sind.

23. Eisstock nach einem oder mehreren der
Ansprüche 8 bis 22,
**dadurch gekennzeichnet,**
daß zum Ausrichten des Stellgliedes (39; 139) und/oder des Druckstückes (40) die diese tragenden Bauteile (37, 38) bzw. das Rohrstück (140) des Stellgliedes (139) über ein Gewinde (35; 135; 145) verstellbar miteinander verbunden sind.

24. Eisstock nach einem oder mehreren der
Ansprüche 1 bis 13,
**dadurch gekennzeichnet,**
daß die Hülse (11) über einen angeformten Flanschansatz (46) und einer an diesen angebrachten elastisch verformbaren Zwischenlage (47) an dem Eisstockkörper (2) abgestützt ist.

25. Eisstock nach einem oder mehreren der
Ansprüche 1 bis 24,
**dadurch gekennzeichnet,**
daß die Hülse (11; 111) im Bereich der in die Laufplatte (3; 103) eingreifenden Spannelemente (21, 22; 121) mit einem in die Ausnehmung (Buchse 6; 106) der Laufplatte (3; 103) einsetzbaren Führungsansatz (45, 114) versehen ist.

## Claims

1. Ice or asphalt puck having a handle which is interchangeably mounted in a carrying disk which is inserted in a curling stone for play on ice or asphalt,
**characterized in that**
two or more securing elements (21, 22; 121, 121') are mounted on the handle (4; 104) to effect detachable connection of the handle (4; 104) and these are positively radially pivotably mounted, each having portions (24; 124) facing the carrying disk (3; 103) which in turn has a recessed area (bush 6; 106) to which they can be secured.

2. Ice puck as claimed in claim 1,
**characterized in that**
each of these securing elements (21, 22; 121, 121') is arranged as a dual-armed lever (parts 24, 25; 124, 125), these being accommodated in slot-like free spaces (14, 15; 115) in a sleeve (11; 111) attached to the handle (4; 104) and being pivotably mounted by means of a ball pin (23; 123') in this sleeve, relative to which they are disposed at right angles and whereby the ball pin is arranged as a ring (123) or similar circumferential item.

3. Ice puck as claimed in claim 1 or 2,
**characterized in that**
the ring (123) provided for the pivotable mounting of securing elements (121) is preferably arranged in a circumferential groove (116) in the outer face of a projection (114) on the sleeve (111) and may be provided with a pin (137) to prevent it from turning and in that the securing elements (121) are provided with notch-like grooves (122) for receiving the ring (123).

4. Ice puck as claimed in one or more of
claims 1 to 3,
**characterized in that**
the securing elements (21, 22; 121, 121') can be secured to the carrying disk (3; 103) by means of the force applied by a spring (34; 48; 134).

5. Ice puck as claimed in claim 4,
**characterized in that**
a pressure spring (34; 48; 134) is provided to clamp the portions of the securing elements (21, 22; 121, 121') facing the carrying disk (3; 103) to this, either directly or by means of an intermediate member (31; 131).

6. Ice puck as claimed in claim 5,
**characterized in that**
a pressure spring (48) is inserted between two opposing securing elements (21, 22) mounted in the sleeve (11), specifically between the parts (24) of these which locate in the carrying disk (3).

7. Ice puck as claimed in claim 4 or 5,
**characterized in that**
the spring (34; 134) acting on the securing elements (21, 22; 121, 121') is arranged concentrically in the sleeve (11; 111) and supported against the securing elements (21, 22; 121, 121'), preferably by means of an adjustable intermediate member (31; 131).

8. Ice puck as claimed in claim 7,
**characterized in that**
the intermediate member (31; 131) is arranged as a vertically adjustable pressure or traction rod (32, 36, 38; 131') upon which the spring (34, 124) acts via a plate (33; 133) or similar item and whereby an adjustment member (39; 139; 139') is provided beside the parts (24; 124) of the securing elements (21, 22; 121, 121') which pivot into the carrying disk (3; 103) which enables the securing elements (21, 22; 121, 121') to be deployed and locked in clamped position.

9. Ice puck as claimed in claim 7 or 8,
**characterized in that**
the intermediate member (31; 131) in front of the securing elements (21, 22; 121, 121') is adjustably slide-mounted in a bore (13, 113) incorporated in an intermediate wall (12; 112) in the sleeve (11; 111) and moved preferably by means of an adjustment member (39) in the end section of the sleeve (11; 111) which engages in concentrically arranged, curved guide surfaces (16; 17) in the sleeve (11; 111) and/or between the securing elements (121, 121').

10. Ice puck as claimed in one or more of
claims 1 to 9,
**characterized in that**
the securing elements (21, 22; 121) are provided with threads (26; 126) which can be screwed into those parts (24; 124) which act together with the carrying disk (3; 103) on the outer faces, each having one located directly in the carrying disk (3; 103) or in a bush (6; 106) arranged in the latter.

11. Ice puck as claimed in one or more of
claims 1 to 10,
**characterized in that**
a grip (41; 141), well insulated against dampness, with limited travel and preferably having knurls (41; 141) on its outer protective face is arranged on an attachment (18; 118) of the sleeve (11; 111) in order to adjust the intermediate member (31; 131), said grip (41; 141) being rigidly connected to the intermediate member (31; 131) by means of a pin (42; 142).

12. Ice puck as claimed in one or more of
claims 1 to 11,
**characterized in that**
the adjustment member (39; 139) is supported against the securing elements (21, 22; 121) by means of curved faces (27; 127) arranged along the longitudinal sides of the securing elements (21, 22; 121)

13. Ice puck as claimed in one or more of
claims 1 to 3,
**characterized in that**
the adjustment member (39; 139) is arranged as a collar (39') on the intermediate member (31; 131) or on a pipe section (140) or similar item attached to latter member.

14. Ice puck as claimed in one or more of
claims 1 to 13,
**characterized in that**
to return the securing elements (21, 22; 121), a pressure piece (40; 140), e.g. in the form of a collar (40') is arranged on the intermediate member (31; 131) which can be guided in between the free parts (25) of the securing elements (21, 22; 121), these preferably having curved faces (28), moving as it does so against the force of the springs (34; 48) arranged on the intermediate member (31; 131) or the securing elements (21, 22).

15. Ice puck as claimed in one or more of
claims 1 to 13,
**characterized in that**
curved faces (128) are arranged on the internal face of the free parts (125) of the securing elements (121) between which the adjustment member (139) can be inserted by means of the intermediate member (131).

16. Ice puck as claimed in claim 12 or 14,
**characterized in that**
the curved faces (27, 28) of the securing elements (21, 22) on the adjustment member (39) and/or the pressure piece (40) are arranged preferably as convexly curved circular segments each of which extends over virtually the same angular range.

17. Ice puck as claimed in claim 16,
**characterized in that**
the curved faces (27) of the securing elements (21, 22) which act together with the adjustment member (39) are arranged at such an offset to the curved faces (28) acting together with the pressure piece (40) that an aperture appears when the securing elements (21, 22) are reinserted.

18. Ice puck as claimed in claim 16 or 17,
**characterized in that**
a straight guide (29; 30) running parallel to the axis of adjustment of the adjustment member (39) is arranged before the curved faces (27, 28) of the securing elements (21, 22).

19. Ice puck as claimed in one or more of
claims 1 to 3,
**characterized in that**
the curved faces (27, 28) for guiding the adjustment member (39) and/or the pressure piece (40) have a concave cross section, preferably and arranged in a circular and concentric curved fashion around the central axis of the intermediate member (31)

20. Ice puck as claimed in claim 12 or 15,
**characterized in that**
the curved faces (127; 128) of the securing elements (121) facing the adjustment member (139) are arranged as concave, curved circular segments each of which extends over virtually the same angular area.

21. Ice puck as claimed in claim 20,
**characterized in that**
support faces (129, 130) which act together with the pipe section (140) or the adjustment member (139) are provided between the curved faces (127, 128) of the securing elements (121) and/or in the end range of the parts (124) on the securing elements (121) which face the carrying disk (103).

22. Ice puck as claimed in claim 21,
**characterized in that**
the support faces (129, 130) of the securing elements (121) are arranged as curved parts with a flat or circular and concentric cross section around the central axis of the pipe section (140) of the adjustment member (139) and in that locating grooves (148) are located in the pipe section (140) to support it against the securing elements (121).

23. Ice puck as claimed in one or more of
claims 8 to 22,
**characterized in that**
the parts (37, 38) supporting the pressure piece (40) and the pipe section (140) of the adjustment member (139) are adjustably connected by a thread (35; 135; 145) to enable the adjustment member (39; 139) and/or the pressure piece (40) to be aligned.

24. Ice puck as claimed in one or more of
claims 1 to 13,
**characterized in that**
the sleeve (11) is supported by a shaped flange section (46) and a flexibly adjustable intermediate mount (47) on the ice puck body (2).

25. Ice puck as claimed in one or more of
claims 1 to 24,
**characterized in that**
the sleeve (11; 111), in the area where the securing elements (21, 22; 121) locate in the carrying disk (3; 103), is arranged with a guide piece (45; 114) which inserts in a recess (bush 6; 106) in the carrying disk (3; 103)

## Revendications

1. Palet dont le manche échangeable est fixé sur une plaque de glissement insérée dans le corps du palet,
se caractérisant par le fait que
pour assurer une liaison desserrable du manche (4; 104) et de la plaque de glissement (3; 103), il est fixé sur le manche (4; 104) deux ou plusieurs éléments de serrage (21, 22; 121, 121') forcés à décrire un pivotement en direction radiale et dont les parties (24; 124) dirigées vers la plaque de glissement (3; 103) sont serrées dans un évidement (douille 6; 106) prévu dans la plaque.

2. Palet d'après la revendication 1,
se caractérisant par le fait que
les éléments de serrage (21, 22; 121, 121') conçus respectivement sous forme d'un double levier (pièces 24, 25; 124, 125) sont insérés dans des évidements en forme de gorge (14, 15; 115) d'une douille (11; 111) fixée sur le manche (4; 104) et qu'ils se laissent pivoter soit sur des boulons (23; 123') disposés perpendiculairement à l'axe longitudinale et retenus dans la douille, soit dans un anneau (123) ou un élément semblable.

3. Palet d'après la revendication 1 ou 2,
se caractérisant par le fait que
l'anneau (123) prévu pour le pivotement des éléments de serrage (121) est monté dans une gorge annulaire (116) pratiquée de préférence dans le manteau extérieur d'un embout (114) de la douille (111) et dont les mouvements de torsion sont empêchés par exemple par un goujon (137), et que les éléments de serrage (121) portent des entailles correspondantes (122) pour le logement de l'anneau (123).

4. Palet d'après une ou plusieurs des revendications 1 à 3,
se caractérisant par le fait que
les éléments de serrage (21, 22; 121, 121') se laissent serrer sur la plaque de glissement (3; 103) par un ressort (34; 48; 134) qui agit sur eux.

5. Palet d'après la revendication 4,
se caractérisant par le fait que
pour le serrage des éléments de serrage (21, 22; 121, 121'), un ressort de pression (34; 48; 134) s'appuie par le truchement d'un élément intermédiaire (31; 131) ou directement sur les parties (24; 124) dirigées vers la plaque de glissement (3; 103).

6. Palet d'après la revendication 5,
se caractérisant par le fait
qu'un ressort de pression (48) est intercalé entre les parties (24) de deux éléments de serrage (21, 22) opposés dans la douille (11), parties qui s'engrènent dans la plaque de glissement (3).

7. Palet d'après la revendication 4 ou 5,
se caractérisant par le fait que
le ressort (34; 134) agissant sur les éléments de serrage (21, 22; 121, 121') est disposé concentriquement dans la douille (11; 111) et qu'il s'appuie de préférence par le truchement d'un élément intermédiaire (31; 131) sur les éléments de serrage (21, 22; 121, 121').

8. Palet d'après la revendication 7,
se caractérisant par le fait que
l'élément intermédiaire (31; 131) est conçu sous forme d'une tige de pression ou de traction (32, 36, 38; 131') réglable en hauteur, sur laquelle s'appuie le ressort (34; 134) par le truchement d'un plateau (33; 133) ou d'une pièce semblable et qui, au niveau des parties (24; 124) des éléments de serrage (21, 22; 121, 121') pivotant dans la plaque de glissement (3; 103), porte un membre de réglage (39; 139; 139') à l'aide duquel les éléments de serrage (21, 22; 121, 121') se laissent pivoter et bloquer en position serrée.

9. Palet d'après la revendication 7 ou 8,
se caractérisant par le fait
qu'avant les éléments de serrage (21, 22; 121, 121'), l'élément intermédiaire (31; 131) se déplace dans un alésage (13; 113) pratiqué dans une paroi intermédiaire (12; 112) de la douille (11; 111) et, qu'à l'extrémité de la douille (11; 111), il se déplace au moyen du membre de réglage (39) qui s'engrène dans des faces de guidage sous forme de segments de cercle (16, 17) de la douille (11), qui sont disposées concentriquement et/ou entre les éléments de serrage (121, 121').

10. Palet d'après une ou plusieurs des revendications 1 à 9,
se caractérisant par le fait que
les faces extérieures respectives des parties (24; 124) des éléments de serrage (21, 22; 121), collaborant avec la plaque de glissement (3; 103), sont munies d'un filet (26; 126) vissé directement dans la la plaque de glissement (3; 103) ou dans une douille (6; 106) insérée dans celle-ci.

11. Palet d'après une ou plusieurs des revendications 1 à 10,
se caractérisant par le fait que
pour le réglage de la pièce intermédiaire (31; 131), il est prévu sur l'embout (18; 118) de la douille (11; 111), une poignée (41; 141) qui se laisse déplacer dans certaines limites, dont le manteau extérieur est équipée d'une cannelure (44; 144) et qui est guidée d'une manière étanche à l'humidité et liée rigidement à l'élément intermédiaire (31; 131) moyennant un goujon (42; 142).

12. Palet d'après une ou plusieurs des revendications 1 à 11,
se caractérisant par le fait que
le membre de réglage (39; 139) s'appuie sur les faces courbées (27; 127) des éléments de serrage (21, 22; 121), faces prévues sur les côtés longitudinaux dirigés vers le membre.

13. Palet d'après une ou plusieurs des revendications 1 à 12
se caractérisant par le fait que
le membre de réglage (39; 139) est formé par un collet (39') prévu sur le membre de réglage (31; 131) ou par une pièce tubulaire (140) ou un élément semblable fixé sur celui-ci.

14. Palet d'après une ou plusieurs des revendications 1 à 13,
se caractérisant par le fait que
pour le rappel des éléments de serrage (21, 22; 121), il est prévu sur l'élément intermédiaire (31; 131) une pièce de pression (40; 140), par exemple sous forme d'un collet (40') qui se laisse introduire contre la force du ressort (34; 48) appuié sur l'élément intermédiaire (31; 131) ou sur les éléments de serrage (21, 22), entre les parties (25) des éléments de serrage (21, 22; 121) équipées de préférence de surfaces courbées (28).

15. Palet d'après une ou plusieurs des revendications 1 à 13,
se caractérisant par le fait que
pour le rappel des éléments de serrage (121), il est prévu sur le côté intérieur de leurs parties libres (125), des faces courbées (128) entre lesquelles le membre de réglage (139) se laisse introduire à l'aide de l'élément intermédiaire (131).

16. Palet d'après les revendications 12 ou 14,
se caractérisant par le fait que
les faces courbées (27, 28) des éléments de serrage (21, 22), attribuées au membre de réglage (39) et/ou à la pièce de pression (40) sont conçues sous forme de segments convexes qui s'étendent sur à peu près le même angle.

17. Palet d'après la revendication 16
se caractérisant par le fait que
les faces courbées (27) des éléments de serrage (21, 22) collaborant avec le membre de réglage (39) sont décalées à tel point par rapport aux faces courbées collaborant avec la pièce de pression (40) que lors du rappel des éléments de serrage (21, 22), il se forme un espace libre.

18. Palet d'après les revendications 16 ou 17,
se caractérisant par le fait
qu'avant les faces courbées (27, 28) des éléments de serrage (21, 22) il est prévu respectivement un guidage droit (29, 30) disposé parallèlement à l'axe du sens de réglage du membre de réglage.

19. Palet d'après une ou plusieurs des revendications 16 à 18
se caractérisant par le fait que
pour le guidage du membre de réglage (39) et/ou de la pièce de pression (40), les faces courbées (27, 28) revêtent une section concave, de préférence sous forme de segment, et courbée concentriquement par rapport à l'axe centrale de l'élément intermédiaire (31).

20. Palet d'après les revendications 12 ou 15,
se caractérisant par le fait que
les faces courbées (127, 128) des éléments de serrage (121) attribuées au membre de réglage (139) sont conçues sous forme de segments concaves qui s'étendent sur à peu près le même angle.

21. Palet d'après la revendication 20,
se caractérisant par le fait
qu'entre les faces courbées (127, 128) des éléments de serrage (121) et/ou aux extrémités des parties (124) orientées vers la plaque de glissement (103), il est prévu sur les éléments de serrage (121) des surfaces de portée (129, 130) collaborant avec la pièce tubulaire (140) du membre de réglage (139).

22. Palet d'après la revendication 21,
se caractérisant par le fait que
la section plane ou sous forme de segment des surfaces de portée (129, 130) des éléments de serrage (121) est conçue concentriquement par rapport à l'axe central de la pièce tubulaire (140) du membre de réglage (139) et que la pièce tubulaire (140) comporte des rainures (148) servant à l'appuier contre les éléments de serrage (121).

23. Palet d'après une ou plusieurs des revendications 8 à 22,
se caractérisant par le fait que
que pour l'alignement du membre de réglage (39; 139) et/ou de la pièce de pression (40), les composants supports (37, 38) ou la pièce tubulaire (140) du membre de réglage (139) sont liés d'une manière réglable par l'intermédiaire d'un filet (35; 135; 145).

24. Palet d'après une ou plusieurs des revendications 1 à 13,
se caractérisant par le fait que
la douille (11) s'appuie par l'intermédiaire d'un embout sous forme d'une bride et d'une couche élastique appliquée sur celle-ci, sur le corps du palet (2).

25. Palet d'après une ou plusieurs des revendications 1 à 24,
se caractérisant par le fait
qu'à l'endroit des éléments de serrage (21, 22; 121) qui s'engrènent dans la plaque de glissement (3; 103), la douille est munie d'un embout de guidage (45, 114) prévu pour être inséré dans l'évidement (douille 6; 106) de la plaque de glissement (3; 103).
